# FASCICULE DE BREVET EUROPEEN

(11) **EP 3 835 889 B1**
(45) Date de publication et mention de la délivrance du brevet: **10.08.2022**
(21) Numéro de dépôt: 19215629.7
(22) Date de dépôt: 12.12.2019
(51) Int. Cl.: G04D 7/00

(54) **DISPOSITIF AUTOMATIQUE DE REMONTAGE DE MONTRE A MOUVEMENT ROTATIF**
AUTOMATISCHE AUFZIEHVORRICHTUNG EINER ARMBANDUHR MIT DREHBEWEGUNG
AUTOMATIC WATCH WINDING DEVICE WITH ROTARY MOTION

(43) Date de publication de la demande: 16.06.2021
(73) Titulaire: The Swatch Group Research and Development Ltd, 2074 Marin (CH)
(72) Inventeur: FAVRE, Jérôme, 2000 Neuchâtel (CH); NICOLAS, Cédric, 2000 Neuchâtel (CH); BORN, Jean-Jacques, 1110 Morges (CH)
(74) Mandataire: ICB SA

(56) Documents cités:
- EP-A1- 1 288 744
- EP-A1- 3 096 191
- US-A1- 2012 082 011

## Description

### Domaine de l'invention

L'invention concerne un dispositif automatique de remontage de montres à mouvement rotatif, comportant une embase porteuse d'un moteur pour l'entraînement en rotation d'un support mobile par rapport à ladite embase, lequel support est agencé pour la réception d'une montre mécanique ou montre électronique à source d'énergie mécanique dans une position de remontage, et comporte au moins un porte-montre supérieur comportant une surface de réception pour un contact direct avec une montre fixée audit support.

L'invention concerne le domaine du stockage et de la maintenance des montres, et en particulier leur remontage, et leur réglage de marche et/ou réglage d'état. L'invention concerne plus particulièrement le domaine des remontoirs automatiques, et de leur optimisation pour tenir à la disposition de son utilisateur une montre avec une réserve de marche suffisante, avec une marche bien réglée, et un état correct d'affichage.

### Arrière-plan de l'invention

Le document de brevet EP33339984B1 au nom de The Swatch Group Research & Development Ltd décrit un dispositif de remontage de montres, comportant des moyens de contrôle acoustique de la montre, pour déterminer le niveau d'armage ou de rechargement optimal.

Un tel dispositif de remontage actuel possède un microphone permettant de caractériser le fonctionnement de la montre (marche et amplitude). Ce microphone doit être alimenté et relié à une base fixe par un câble. Ce câble présente plusieurs inconvénients :
- il s'emmêle lors des fonctions de remontage ;
- il gêne les manipulations par l'utilisateur ;
- il est visible et péjore l'esthétique.

Il est certes possible de réaliser un remontage par va-et-vient du porte-montre (par exemple un mouvement rotatif oscillant de ±60°) pour éviter que le câble s'emmêle, mais le rendement est médiocre dans le cas d'une montre à remontage par masse oscillante, à cause de l'angle nécessaire à la masse oscillante pour embrayer. La variante consistant à utiliser une nappe flexible de conducteurs, habilement dissimulée pour minimiser la gêne lors des manipulations et l'impact esthétique, n'apporte pas une fiabilité suffisante, en raison des frottements et du risque de blocage.

Le document EP 3 096 191 A1 divulgue un remontoir avec un microphone incorporé dans le support rotatif de la montre.

### Résumé de l'invention

La présente invention se propose de développer ce principe d'évaluation acoustique du degré d'armage d'une montre.

Il s'agit, aussi, de s'affranchir de la liaison par câble entre le microphone et l'embase, qui est très limitative. Le fait de supprimer le câble reliant le microphone de contact du dispositif de remontage à l'embase fixe permet un remontage continu et l'amélioration de l'ergonomie et de l'esthétique.

Ainsi, l'invention concerne un dispositif automatique de remontage de montres à mouvement rotatif, selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective éclatée, un dispositif selon l'invention, avec la partie basse d'un écrin composée par une embase porteuse d'un moteur dont l'arbre de sortie est visible dans une ouverture de l'embase ; une bobine fixe est disposée au voisinage de ce moteur et alimentée, pour transmettre sans contact de l'énergie à une deuxième bobine, laquelle est mobile et appartient à un équipage qui comprend dans sa partie supérieure un support recevant une montre, ce support contenant un microphone non visible sur cette figure;
- la figure 2 représente, de façon schématisée, et en coupe éclatée passant par l'axe du moteur, le dispositif de la figure 1, dont le microphone est visible dans un logement d'un porte-montre supérieur placé en extrémité distale du support, juste sous le mouvement de la montre ;
- la figure 3 représente, de façon schématisée, et en coupe assemblée passant par l'axe du moteur, ce même dispositif;
- la figure 4 est un schéma-blocs représentant l'interaction des modules de génération de puissance ou de signal, de transmission, d'analyse, et de commande ;
- les figures 5 et 6 représentent, de façon schématisée, et en perspective, un écrin comportant ce dispositif selon l'invention, sous des angles différents.

### Description détaillée des modes de réalisation préférés

Le document de brevet EP33339984B1 au nom de The Swatch Group

Research & Development Ltd décrit un dispositif de remontage de montres, ou de montres mécaniques ou électroniques à source d'énergie mécanique. Ce dispositif comporte au moins une source d'énergie agencée pour alimenter en énergie au moins un moteur.

Ce moteur est agencé pour, ou bien entraîner la couronne de remontage d'une montre à remontage manuel, ou bien entraîner au moins une masse oscillante d'une montre à remontage automatique, ou bien remuer au moins une montre à remontage automatique. Le dispositif comporte des moyens de pilotage, qui comportent des premiers moyens de mesure acoustique intégrant des moyens capteurs pour la mesure acoustique de l'oscillateur d'au moins une montre placée dans la position de remontage. Ces premiers moyens de mesure acoustique comportent notamment un microphone.

Les moyens de pilotage sont agencés pour analyser des signaux transmis par ces premiers moyens de mesure acoustique et les comparer à des valeurs de consigne paramétrables pour réguler la marche du moteur en enclenchant ce moteur quand l'amplitude de marche de l'oscillateur est inférieure ou égale à une première valeur minimale, et en arrêtant ce moteur quand l'amplitude de marche de l'oscillateur est supérieure ou égale à une deuxième valeur maximale.

Ces premiers moyens de mesure acoustique sont agencés en position fixe dans une embase derrière un orifice de saisie. Et le dispositif comporte au moins un conduit acoustique mettant en communication un orifice de réception situé dans une chambre de logement d'une montre et un orifice d'émission. Les moyens de pilotage commandent des moyens moteurs déterminant le mouvement et la position dans l'espace de cet orifice d'émission, pour, lors d'une opération de mesure de la marche d'une montre fixée dans le logement, programmée ou déclenchée par un utilisateur, positionner et immobiliser cet orifice d'émission dans une position d'indexage face à l'orifice de saisie, et à proximité immédiate de ce dernier ou à son contact.

Ce dispositif comporte avantageusement des moyens optiques coopérant avec les moyens de pilotage pour l'atteinte de ladite position d'indexage.

Plus particulièrement, ce dispositif comporte des deuxièmes moyens de mesure acoustique pour la mesure du bruit ambiant au voisinage du dispositif lors de la mesure. Et les moyens de pilotage sont agencés pour corriger, par soustraction de ce bruit ambiant, la mesure acoustique effectuée par les premiers moyens de mesure acoustique lors de l'opération de mesure.

Ce dispositif comporte avantageusement au moins un support mobile par rapport à l'embase, lequel support est agencé pour la réception d'une montre mécanique ou montre électronique à source d'énergie mécanique dans une position de remontage. Chaque tel support comporte un tel conduit acoustique. L'orifice d'émission est situé en périphérie du support. Et les moyens de pilotage commandent ces mêmes moyens moteurs qui déterminent le mouvement et la position dans l'espace du support, pour, lors d'une opération de mesure programmée, ou déclenchée par un utilisateur, de la marche d'une montre fixée dans le logement, positionner et immobiliser l'orifice d'émission dans une position d'indexage face à l'orifice de saisie et à proximité immédiate de ce dernier ou à son contact.

Ce même document de brevet décrit aussi l'utilisation d'un tel dispositif pour le remontage d'une montre électronique comportant une génératrice à source d'énergie mécanique. Les moyens de pilotage comportent alors des moyens de mesure intégrant des moyens capteurs pour la mesure du champ produit par cette génératrice pour commander la régulation de la recharge en énergie.

Ce même document de brevet décrit encore les étapes d'un procédé de préparation d'une montre, en utilisant ce dispositif :
- on place la montre sur ce dispositif ;
- on détermine la position angulaire où la marche de la montre est la plus précise;
- on détermine le degré d'armage quand la source d'énergie de la montre est mécanique, ou le degré de charge quand la source d'énergie de la montre est électrique, où la marche de ladite montre est la plus stable ;
- on maintient la montre dans cette position angulaire d'une part, et d'autre part dans le degré d'armage ou respectivement le degré de charge, correspondant à l'optimum de la marche de cette montre.

La présente invention se propose de développer ce principe d'évaluation acoustique du degré d'armage d'une montre.

Il s'agit, aussi, de s'affranchir de la liaison par câble entre le microphone et l'embase, qui est très limitative. Le fait de supprimer le câble reliant le microphone de contact du dispositif de remontage à l'embase fixe permet un remontage continu et l'amélioration de l'ergonomie et de l'esthétique.

L'invention consiste à alimenter le circuit électronique en utilisant au moins deux bobines agencées pour coopérer l'une avec l'autre pour un transfert d'énergie, et plus particulièrement mais non limitativement coaxiales.

L'utilisation d'un protocole selon la technique FHSS (« frequency hopping spread spectrum », en français « étalement du spectre par saut de fréquence »), notamment de type « Bluetooth » ou similaire, convient bien à la communication sans fil entre le bloc microphone et la base fixe.

A l'exception de cette alimentation et de cette communication sans fil, le principe reprend les principes exposés dans le document de brevet EP33339984B1 ainsi que dans les demandes de brevet EP3410235, EP3410326, EP18173402 et EP18208249 au nom de The Swatch Group Research & Development Ltd : mesure de l'amplitude, algorithme d'asservissement de la marche, action de tremblottage pour la correction de la marche et/ou de l'état de la montre, ou action de remontage.

Le maintien de la montre est de préférence assuré, tel qu'illustré, par un bloc microphone solidaire de l'embase, ou d'un écrin servant d'embase, ce qui est ergonomique pour l'utilisateur. Plus particulièrement, ce bloc microphone est en plusieurs parties. Sur la variante non limitative illustrée par les figures, il comporte un demi porte-montre supérieur, qui renferme le microphone, et un demi porte-montre inférieur, monté pivotant par rapport à l'embase.

Plus particulièrement, ce microphone est un microphone de contact, notamment de type microphone piézoélectrique, de façon à obtenir le meilleur rapport signal/bruit possible. Ce microphone piézoélectrique est avantageusement logé directement sous la montre, notamment dans le demi porte-montre supérieur dans la variante des figures.

Une variante avantageuse consiste à mettre ce microphone piézoélectrique en contact avec la couronne de la montre, car la tige de remontage et de mise à l'heure de la montre plonge directement au cœur du mouvement, où la mesure du bruit de l'échappement est encore meilleure, ce qui permet d'éviter l'amortissement dû au fond et aux joints de fond qui est inévitable quand le microphone piézoélectrique est placé directement sous le fond de la boîte de montre. Il est toutefois plus délicat de réaliser un tel microphone piézoélectrique pour un contact sur la couronne, pour une grande variété de montres différentes ; il se révèle ainsi plus avantageux pour la préparation de montres de même type, ou très similaires quant au positionnement de leurs couronnes.

Une autre variante consiste à équiper le dispositif de remontage avec un microphone aérien et un conduit acoustique aboutissant à la montre, par exemple avec un microphone aérien dans le demi-porte-montre inférieur ; toutefois la sensibilité au bruit ambiant rend cette solution, simple et peu coûteuse, moins précise que celle du microphone piézoélectrique en contact direct avec la montre.

Ainsi, et tel qu'illustré par les figures, l'invention concerne plus particulièrement un dispositif automatique de remontage de montres 100 à mouvement rotatif. Ce dispositif 100 comporte une embase 1 porteuse d'un moteur 2 pour l'entraînement en rotation d'un support 20 mobile par rapport à l'embase 1.

Ce support 20 est agencé pour la réception d'une montre mécanique ou montre électronique à source d'énergie mécanique dans une position de remontage, et comporte au moins un porte-montre supérieur 7 comportant une surface de réception pour un contact direct avec une montre 10 fixée au support 20.

Selon l'invention, le support 20 comporte au moins un microphone 30 pour l'écoute d'une montre 10, et au moins un circuit électronique embarqué 40 logé dans le support 20 pour le traitement du signal de chaque microphone 30. Et le dispositif 100 comporte, pour l'alimentation en énergie de chaque circuit électronique embarqué 40, d'une part au moins une première bobine 3, fixée à l'embase 1 ou au moteur 2, et qui est alimentée par une source d'énergie statique 63 portée ou relayée par l'embase 1, et d'autre part au moins une deuxième bobine 4 mobile, embarquée sur le support 20, qui est agencée pour coopérer avec au moins une première bobine 3, et plus particulièrement avec chaque première bobine 3, et qui est agencée pour transmettre de l'énergie à chaque circuit électronique embarqué 40. Une puissance relativement faible, de l'ordre de 1 W, est suffisante pour la seule alimentation du circuit électronique embarqué 40. La première bobine 3 est par exemple alimentée sous 5 V, avec un courant de l'ordre de 0.1 A.

Plus particulièrement, au moins une deuxième bobine 4 est coaxiale à une première bobine 3. Plus particulièrement encore, toutes les premières bobines 3 sont coaxiales entre elles. Plus particulièrement encore, toutes les deuxièmes bobines 4 sont coaxiales entre elles. Plus particulièrement encore, toutes les premières bobines 3 et toutes les deuxièmes bobines 4 sont coaxiales entre elles.

On comprend que la notion de coaxialité est utile lors d'une mesure acoustique, et/ou lors d'un transfert d'énergie. IL est donc envisageable de rendre les premières 3 et les deuxièmes bobines 4 coaxiales pendant ces seules phases.

Les figures 1 à 3 montrent une implantation non limitative de ces bobines : la première bobine 3 en face avant du moteur 2, notamment dans un lamage 23, et la deuxième bobine 4 dans un logement 54, par exemple une gorge, que comporte un flasque 5 du support 20. Ce flasque 5 comporte un alésage 52 coopérant avec un arbre 21 du moteur 2, lequel arbre 21 est serré par une vis 53 montée radialement dans le flasque 5. Ici ce flasque 5 porte une colonne 8 qui permet de libérer de l'espace sous le support 20, et en particulier sous un porte-montre inférieur 6, pour faciliter le montage du bracelet d'une montre 10 sur le support 20.

Au moins un circuit électronique embarqué 40 est agencé pour échanger des informations avec au moins un circuit électronique statique 60 logé au niveau de l'embase 1. Ainsi le transfert de puissance est effectué sans contact entre les bobines. Plus particulièrement, chaque deuxième bobine 4 est coaxiale à chaque première bobine 3 et à un arbre de sortie 21 du moteur 2. Dans une variante, le support 20 est animé d'un mouvement de rotation autour de l'arbre de sortie 21 du moteur 2. Dans une autre variante, le support 20 est animé d'un mouvement de rotation excentrique par rapport à l'arbre de sortie 21 du moteur 2.

Plus particulièrement, au moins un circuit électronique embarqué 40 est agencé pour échanger sans contact des informations avec au moins un circuit électronique statique 60 logé au niveau de l'embase 1.

Plus particulièrement, ce circuit électronique embarqué 40 et ce circuit électronique statique 60 comportent ou pilotent des périphériques d'échange, respectivement dynamique 49 et statique 69, qui sont agencés pour échanger sans contact des informations par communication de données numériques à courte distance via des ondes radioélectriques, en particulier selon un protocole d'étalement du spectre par saut de fréquence, tel « Bluetooth » ou similaire. Notamment, le périphérique d'échange statique 69, notamment une antenne, au niveau de l'embase 1 peut être un composant voisin du circuit électronique statique 60, ou une piste d'un circuit imprimé que comporte ce circuit électronique statique 60, ou similaire. Le périphérique d'échange embarqué 49 est plus particulièrement logé au niveau du porte-montre supérieur 7.

Dans une autre variante d'exécution, la première bobine 3 et la deuxième bobine 4 sont aussi utilisées pour le transfert d'information, en plus du transfert de puissance ; cette variante est certes un peu plus complexe à mettre en œuvre que la variante avec les transferts distincts, pour la puissance d'une part, pour les signaux d'autre part, mais reste parfaitement réalisable.

Plus particulièrement, dans une variante non illustrée, le support 20 comporte au moins un moyen secondaire de motorisation, alimenté en énergie par la deuxième bobine 4, commandé par le circuit électronique embarqué 40, et agencé pour soumettre au moins le porte-montre supérieur 7 à un mouvement non coaxial à l'axe de rotation du support 20. Dans une variante, ce mouvement non coaxial est un mouvement de rotation. Dans une autre variante, ce mouvement non coaxial est un mouvement de translation. Dans une autre variante encore, ce mouvement non coaxial est un mouvement complexe selon plusieurs degrés de liberté. Plus particulièrement, ce mouvement non coaxial est un mouvement aléatoire commandé par un circuit de génération d'aléatoire que comporte le circuit électronique embarqué 40.

Dans une application particulière non limitative, ce mouvement non coaxial a pour but d'orienter une montre vers un moyen de vision 61 tel qu'une caméra, et/ou vers des moyens d'éclairage, qui peuvent alors être disposés hors du champ de vision de l'utilisateur.

Dans une autre variante encore, le dispositif 100 comporte au moins une première bobine 3 et au moins une deuxième bobine 4 qui sont agencées spécifiquement pour un transfert de puissance propre à l'alimentation d'actionneurs disposés dans le support 20, tels que moteurs ou similaires, par exemple pour un transfert de quelques dizaines de Watt.

Plus particulièrement, au moins un circuit électronique statique 60 comporte ou est interfacé avec un oscillateur à quartz compensé en température 64.

Plus particulièrement, au moins un circuit électronique statique 60 est interfacé avec des moyens de vision 61, qui sont agencés pour identifier l'état de l'affichage d'une montre 10 fixée sur le support 20.

Plus particulièrement, le support 20 comporte au moins un porte-montre inférieur 6 agencé pour porter une montre 10 en coopération avec le porte-montre supérieur 7, et comporte des moyens motorisés ou élastiques pour éloigner l'un de l'autre le porte-montre inférieur 6 et le porte-montre supérieur 7.

Plus particulièrement, l'embase 1 constitue le fond d'un écrin 9, comportant par exemple une charnière 90 et un couvercle 91.

Dans une variante non illustrée, le dispositif 100 peut intégrer, au niveau du support 20, un dispositif d'auto-centrage, qui comporte une masse réglable embarquée pour mettre le centre d'inertie du support porte-montre 20, équipé de la montre 10, sur l'axe de rotation. Cette fonction consomme peu d'énergie, les bobines 3 et 4 dimensionnées pour alimenter le circuit électronique embarqué 40 sont suffisantes pour une telle fonction, d'autant plus que ce réglage n'est exécuté qu'une seule fois, juste après le montage de la montre 10 sur le support 20, avant les opérations de mesure acoustique et de remontage/tremblottage le cas échéant.

La figure 4 illustre un exemple non limitatif des différents modules fonctionnels. En partie basse du dispositif 100, le circuit électronique statique 60 constitue les moyens de pilotage centraux, et gère ceux des périphériques suivants qui sont installés sur le dispositif 100 :
- un équipement de vision 61 pour l'analyse de l'état d'affichage de la montre ;
- un périphérique d'échange statique 69, typiquement une antenne « Bluetooth » ou similaire ;
- une interface utilisateur 62 ;
- une batterie 63 ;
- un oscillateur à quartz compensé en température 65 ;
- un moteur 2 et son module de commande 65 ;
- un port d'échange 66, notamment de type bus universel en série ou « USB ».

En partie haute du dispositif, le circuit électronique embarqué 40 gère notamment :
- un périphérique d'échange dynamique 49, typiquement une antenne « Bluetooth » ou similaire ;
- un microphone 30, notamment de type piézoélectrique, et son amplificateur de signal 32.

L'optimisation de certains facteurs permet d'améliorer le système :
- augmentation de la puissance transmissible par les bobines ;
- minimisation du balourd créé par la structure de maintien pour minimiser la consommation lors du remontage ;
- minimisation de l'inertie du tout pour minimiser la consommation lors d'un tremblottage ;
- centrage de la montre (quelle que soit sa taille) par rapport à l'axe de rotation du porte-montre pour améliorer les deux points ci-dessus, ainsi que pour faciliter la reconnaissance avec le module de vision dans la variante comportant un contrôle et un réglage de l'état de la montre.

## Revendications

1. Dispositif automatique de remontage de montres (100) à mouvement rotatif, comportant une embase (1) porteuse d'un moteur (2) pour l'entraînement en rotation d'un support (20) mobile par rapport à ladite embase (1), lequel support (20) est agencé pour la réception d'une montre mécanique ou montre électronique à source d'énergie mécanique dans une position de remontage, et comporte au moins un porte-montre supérieur (7) comportant une surface de réception pour un contact direct avec une montre (10) fixée audit support (20), ledit support (20) comportant au moins un microphone (30) pour l'écoute d'une dite montre (10), **caractérisé en ce qu'**il comporte et- au moins un circuit électronique embarqué (40) logé dans ledit support (20) pour le traitement du signal de chaque dit microphone (30), et **en ce que** ledit dispositif (100) comporte, pour l'alimentation en énergie de chaque dit circuit électronique embarqué (40), au moins une première bobine (3) fixée à ladite embase (1) ou audit moteur (2) et alimentée par une source d'énergie statique (63) portée ou relayée par ladite embase (1), et au moins une deuxième bobine (4) embarquée sur ledit support (20) et agencée pour coopérer avec au moins une dite première bobine (3) et agencée pour transmettre de l'énergie à chaque dit circuit électronique embarqué (40), dont au moins un dit circuit électronique embarqué (40) est agencé pour échanger des informations avec au moins un circuit électronique statique (60) logé au niveau de ladite embase (1).

2. Dispositif automatique de remontage de montres (100) selon la revendication 1, **caractérisé en ce que** au moins une dite deuxième bobine (4) est coaxiale avec dite première bobine (3).

3. Dispositif automatique de remontage de montres (100) selon la revendication 1 ou 2, **caractérisé en ce que** au moins un dit circuit électronique embarqué (40) est agencé pour échanger sans contact des informations avec le au moins un circuit électronique statique (60) logé au niveau de ladite embase (1).

4. Dispositif automatique de remontage de montres (100) selon la revendication 3, **caractérisé en ce que** lesdits circuit électronique embarqué (40) et circuit électronique statique (60) comportent ou pilotent des périphériques d'échange (49 ; 69) qui sont agencées pour échanger sans contact des informations selon un protocole d'étalement du spectre par saut de fréquence.

5. Dispositif automatique de remontage de montres (100) selon l'une des revendications 1 à 4, **caractérisé en ce que** ledit support (20) comporte au moins un moyen secondaire de motorisation, alimenté en énergie par ladite deuxième bobine (4), commandé par ledit circuit électronique embarqué (40), et agencé pour soumettre au moins ledit porte-montre supérieur (7) à un mouvement non coaxial à l'axe de rotation dudit support (20).

6. Dispositif automatique de remontage de montres (100) selon la revendication 5, **caractérisé en ce que** ledit mouvement non coaxial est un mouvement de rotation.

7. Dispositif automatique de remontage de montres (100) selon la revendication 5, **caractérisé en ce que** ledit mouvement non coaxial est un mouvement de translation.

8. Dispositif automatique de remontage de montres (100) selon la revendication 5, **caractérisé en ce que** ledit mouvement non coaxial est un mouvement complexe selon plusieurs degrés de liberté.

9. Dispositif automatique de remontage de montres (100) selon l'une des revendications 5 à 8, **caractérisé en ce que** ledit mouvement non coaxial est un mouvement aléatoire commandé par un circuit de génération d'aléatoire que comporte ledit circuit électronique embarqué (40).

10. Dispositif automatique de remontage de montres (100) selon l'une des revendications 1 à 9, **caractérisé en ce que** au moins un dit circuit électronique statique (60) comporte ou est interfacé avec un oscillateur à quartz compensé en température (64).

11. Dispositif automatique de remontage de montres (100) selon l'une des revendications 1 à 10, **caractérisé en ce que** au moins un dit circuit électronique statique (60) est interfacé avec des moyens de vision (61) agencés pour identifier l'état de l'affichage d'une dite montre (10) fixée sur ledit support (20).

12. Dispositif automatique de remontage de montres (100) selon l'une des revendications 1 à 11, **caractérisé en ce que** ledit support (20) comporte au moins un porte-montre inférieur (6) agencé pour porter une dite montre (10) en coopération avec ledit porte-montre supérieur (7), et comporte des moyens motorisés ou élastiques pour éloigner l'un de l'autre ledit porte-montre inférieur (6) et ledit porte-montre supérieur (7).

13. Dispositif automatique de remontage de montres (100) selon l'une des revendications 1 à 12, **caractérisé en ce que** ladite embase (1) constitue le fond d'un écrin (9).

14. Dispositif automatique de remontage de montres (100) selon l'une des revendications 1 à 9, **caractérisé en ce que** l'entraînement en rotation dudit support (20) est excentrique par rapport à l'axe dudit moteur (2).

## Patentansprüche

1. Automatische Aufziehvorrichtung (100) für Uhren mit Drehbewegung, umfassend einen Sockel (1), der einen Motor (2) für den Drehantrieb eines in Bezug auf den Sockel (1) beweglichen Halters (20) trägt, wobei der Halter (20) dafür ausgelegt ist, eine mechanische Uhr oder eine elektronische Uhr mit einer Quelle für mechanische Energie in einer Aufziehposition aufzunehmen, und mindestens einen oberen Uhrenträger (7) umfasst, der eine Aufnahmefläche für einen direkten Kontakt mit einer an dem Halter (20) befestigten Uhr (10) aufweist, wobei der Halter (20) mindestens ein Mikrofon (30) zum Abhören einer solchen Uhr (10) umfasst, **dadurch gekennzeichnet, dass** mindestens eine eingebettete elektronische Schaltung (40) vorgesehen ist, die in dem Träger (20) untergebracht ist zur Verarbeitung des Signals von jedem Mikrofon (30), und dass die Vorrichtung (100) für die Energieversorgung einer jeden eingebetteten elektronischen Schaltung (40) mindestens eine erste Spule (3), die an dem Sockel (1) oder an dem Motor (2) befestigt ist und von einer statischen Energiequelle (63) gespeist wird, die von dem Sockel (1) getragen oder übertragen wird, und mindestens eine zweite Spule (4) umfasst, die in den Halter (20) eingebettet ist und dafür ausgelegt ist, mit der mindestens einen ersten Spule (3) zusammenzuwirken, und dafür ausgelegt ist, Energie an jede eingebettete elektronische Schaltung (40) weiterzugeben, wobei mindestens eine eingebettete elektronische Schaltung (40) dafür ausgelegt ist, Informationen mit mindestens einer statischen elektronischen Schaltung (60), die bei dem Sockel (1) untergebracht ist, auszutauschen.

2. Automatische Aufziehvorrichtung (100) für Uhren nach Anspruch 1, **dadurch gekennzeichnet, dass** mindestens eine zweite Spule (4) koaxial zu der ersten Spule (3) ist.

3. Automatische Aufziehvorrichtung (100) für Uhren nach Anspruch 1 oder 2, **dadurch gekennzeichnet, dass** mindestens eine der eingebetteten elektronischen Schaltungen (40) dafür ausgelegt ist, kontaktlos Informationen mit der mindestens einen statischen elektronischen Schaltung (60), die bei dem Sockel (1) untergebracht ist, auszutauschen.

4. Automatische Aufziehvorrichtung (100) für Uhren nach Anspruch 3, **dadurch gekennzeichnet, dass** die eingebettete elektronische Schaltung (40) und die statische elektronische Schaltung (60) Austauschperipherien (49; 69) enthalten oder steuern, die dafür ausgelegt sind, kontaktlos Informationen gemäß einem Protokoll zur Spektrumsspreizung durch Frequenzsprungverfahren auszutauschen.

5. Automatische Aufziehvorrichtung (100) für Uhren nach einem der Ansprüche 1 bis 4, **dadurch gekennzeichnet, dass** der Träger (20) mindestens ein sekundäres Antriebsmittel umfasst, das von der zweiten Spule (4) mit Energie versorgt wird, von der eingebettete elektronische Schaltung (40) gesteuert wird und dafür ausgelegt ist, wenigstens den oberen Uhrenträger (7) mit einer zu der Drehachse des Trägers (20) nicht koaxialen Bewegung zu beaufschlagen.

6. Automatische Aufziehvorrichtung (100) für Uhren nach Anspruch 5, **dadurch gekennzeichnet, dass** die nicht koaxiale Bewegung eine Drehbewegung ist.

7. Automatische Aufziehvorrichtung (100) für Uhren nach Anspruch 5, **dadurch gekennzeichnet, dass** die nicht koaxiale Bewegung eine Translationsbewegung ist.

8. Automatische Aufziehvorrichtung (100) für Uhren nach Anspruch 5, **dadurch gekennzeichnet, dass** die nicht koaxiale Bewegung eine komplexe Bewegung mit mehreren Freiheitsgraden ist.

9. Automatische Aufziehvorrichtung (100) für Uhren nach einem der Ansprüche 5 bis 8, **dadurch gekennzeichnet, dass** die nicht koaxiale Bewegung eine Zufallsbewegung ist, die von einer Zufallsgeneratorschaltung, die die eingebettete elektronische Schaltung (40) enthält, gesteuert wird.

10. Automatische Aufziehvorrichtung (100) für Uhren nach einem der Ansprüche 1 bis 9, **dadurch gekennzeichnet, dass** mindestens eine statische elektronische Schaltung (60) einen temperaturkompensierten Quarzoszillator (64) enthält oder mit diesem über eine Schnittstelle verbunden ist.

11. Automatische Aufziehvorrichtung (100) für Uhren nach einem der Ansprüche 1 bis 10, **dadurch gekennzeichnet, dass** mindestens eine statische elektronische Schaltung (60) über eine Schnittstelle mit Bildverarbeitungsmitteln (61) verbunden ist, die dafür ausgelegt sind, den Zustand der Anzeige einer an dem Halter (20) befestigten Uhr (10) festzustellen.

12. Automatische Aufziehvorrichtung (100) für Uhren nach einem der Ansprüche 1 bis 11, **dadurch gekennzeichnet, dass** der Halter (20) mindestens einen unteren Uhrenträger (6), der dafür ausgelegt ist, eine Uhr (10) in Zusammenwirkung mit dem oberen Uhrenträger (7) zu tragen, und Antriebsmittel oder elastische Mittel, um den unteren Uhrenträger (6) und den oberen Uhrenträger (7) voneinander zu beabstanden, umfasst.

13. Automatische Aufziehvorrichtung (100) für Uhren nach einem der Ansprüche 1 bis 12, **dadurch gekennzeichnet, dass** der Sockel (1) den Boden einer Schatulle (9) bildet.

14. Automatische Aufziehvorrichtung (100) für Uhren nach einem der Ansprüche 1 bis 9, **dadurch gekennzeichnet, dass** der Drehantrieb des Trägers (20) in Bezug auf die Welle des Motors (2) exzentrisch ist.

## Claims

1. Watch self-winding device (100) with rotary motion, comprising a base (1) carrying a motor (2) for driving a mobile support (20) in rotation relative to said base (1), which support (20) is arranged so as to receive a mechanical watch or an electronic watch with a mechanical power source in a winding position, and comprises at least one upper watch holder (7) comprising a receiving surface for direct contact with a watch (10) fixed to said support (20), the said support (20) comprising at least one microphone (30) for listening to a said watch (10), **characterised in that** it comprises at least one embedded electronic circuit (40) housed inside said support (20) for processing the signal from each said microphone (30), and **in that** said device (100) comprises, in order to supply power to each said embedded electronic circuit (40), at least one first coil (3), fixed to said base (1) or to said motor (2), and powered by a static power source (63) carried or relayed by said base (1), and at least one second coil (4) embedded in said support (20) and arranged to cooperate with at least one said first coil (3), and arranged to transmit power to each said embedded electronic circuit (40), at least one said embedded electronic circuit (40) whereof is arranged to exchange information with at least one static electronic circuit (60) housed at said base (1).

2. Watch self-winding device (100) according to claim 1, **characterised in that** at least one said second coil (4) is coaxial with said first coil (3).

3. Watch self-winding device (100) according to claim 1 or 2, **characterised in that** at least one said embedded electronic circuit (40) is arranged to exchange information, in a contactless manner, with at least one static electronic circuit (60) housed at said base (1).

4. Watch self-winding device (100) according to claim 3, **characterised in that** said embedded electronic circuit (40) and static electronic circuit (60) comprise or control exchange peripherals (49; 69), which are arranged so as to exchange information, in a contactless manner, by a frequency hopping spread spectrum protocol.

5. Watch self-winding device (100) according to one of claims 1 to 4, **characterised in that** said support (20) comprises at least one second drive means, powered by said second coil (4), controlled by said embedded electronic circuit (40), and arranged to subject at least said upper watch holder (7) to a motion non-coaxial to the rotational axis of said support (20).

6. Watch self-winding device (100) according to claim 5, **characterised in that** said non-coaxial motion is a rotary motion.

7. Watch self-winding device (100) according to claim 5, **characterised in that** said non-coaxial motion is a translational motion.

8. Watch self-winding device (100) according to claim 5, **characterised in that** said non-coaxial motion is a complex motion according to a plurality of degrees of freedom.

9. Watch self-winding device (100) according to one of claims 5 to 8, **characterised in that** said non-coaxial motion is a random motion controlled by a random generator circuit comprised in said embedded electronic circuit (40).

10. Watch self-winding device (100) according to one of claims 1 to 9, **characterised in that** at least one said static electronic circuit (60) comprises or is interfaced with a temperature-compensated quartz oscillator (64).

11. Watch self-winding device (100) according to one of claims 1 to 10, **characterised in that** at least one said static electronic circuit (60) is interfaced with viewing means (61) arranged to identify the state of the display of a said watch (10) fixed to said support (20).

12. Watch self-winding device (100) according to one of claims 1 to 11, **characterised in that** said support (20) comprises at least one lower watch holder (6) arranged so as to carry a said watch (10) in cooperation with said upper watch holder (7), and comprises motorised or elastic means for moving said lower watch holder (6) and said upper watch holder (7) away from one another.

13. Watch self-winding device (100) according to one of claims 1 to 12, **characterised in that** said base (1) constitutes the back of a case (9).

14. Watch self-winding device (100) according to one of claims 1 to 9, **characterised in that** the driving of said support (20) in rotation is eccentric relative to the axis of said motor (2).
